# EUROPÄISCHE PATENTSCHRIFT

(11) **EP 1 353 350 B1**
(45) Veröffentlichungstag und Bekanntmachung des Hinweises auf die Patenterteilung: **08.08.2012**
(21) Anmeldenummer: 03007507.1
(22) Anmeldetag: 01.04.2003
(51) Int. Cl.: H01H 71/08, H01H 71/46

(54) **Hilfsschalter**
Auxiliary switch
Interrupteur auxiliaire

(30) Priorität: 12.04.2002 DE 10216371
(43) Veröffentlichungstag der Anmeldung: 15.10.2003
(73) Patentinhaber: ABB AG, 68309 Mannheim (DE)
(72) Erfinder: Schmitt, Volker, 69245 Bammental (DE); Eppe, Klaus-Peter, Dipl.-Ing., 69429 Waldbrunn (DE); Orban, Alexander, 69469 Weinheim (DE)

(56) Entgegenhaltungen:
- EP-A- 0 387 158
- EP-A- 1 085 550
- DE-A- 1 949 913
- FR-A- 2 730 854
- US-A- 5 969 587

## Beschreibung

Die Erfindung betrifft einen Hilfsschalter gemäß dem Oberbegriff des Anspruches 1, sowie eine Anordnung von Hilfsschaltern und Installationsschaltgeräten in einem Installationsverteiler.

Solche Hilfsschalter, die an die Breitseite eines elektrischen Installationsschaltgerätes angesetzt sind, dienen als Signal- oder als Steuerschalter und besitzen Anschlußklemmen für Zu- und Abgangsleiter und dazwischen wenigstens einen Wechselschalter, dessen bewegliches Kontaktstück zwischen zwei feststehenden Kontaktstücken hinund her bewegbar ist, abhängig von der Schaltstellung des Installationsgerätes, dem sie zugeordnet sind. Über spezielle Kupplungseinrichtungen wird ein im Hilfsschalter angeordnetes Schaltschloß angesteuert, wodurch das bewegliche Kontaktstück zwischen seinen beiden Endstellungen hin- und herbewegt wird.

Hilfsschalter werden häufig in einer Anordnung von Installationsgeräten zusammen mit mehreren Installationsschaltgeräten und gegebenenfalls auch mit mehreren anderen Hilfsschaltern zusammen auf einer Normprofiltragschiene befestigt und so als Installationsgeräteverbund in Installationsverteilern verwendet.

Heute bekannte Hilfsschalter haben mehrere Klemmen für Zu- und Abgangsleiter, wobei die Anschlußklemmen für Zu- und Abgangsleiter oft zusammen auf einer Schmalseite angeordnet sind. So ist aus EP0815576 ein Hilfsschalter bekannt, der insgesamt 2 Zugangs- und 4 Abgangsklemmen auweist, wobei auf jeder Schmalseite des Hilfsschalters eine zugangs- und 2 Abgangsklemmen angeordnet sind. Eine ähnliche Klemmenanrodnung ist auch in einem Hilfsschalter nach EP 0303965 bekannt geworden.

Elektrische Installationsschaltgeräte besitzen an wenigstens einer ihrer Schmalseiten eine parallel zur Befestigungsebene verlaufende Anschlußklemme, die über eine Zugangsöffnung erreichbar ist und in die beispielsweise eine Sammelschiene oder eine Sammelschienenanordnung als Querverdrahtung eingesetzt werden kann. Dabei sind Installationsschaltgeräte bekannt, bei denen solche Anschlußklemmen auf beiden Seiten angeordnet sind.

In der EP 0303965 ist ein Verbund eines Hilfsschalters mit mehreren Installationsschaltgeräten auf einer Normprofiltragschiene offenbart. Die Zugangsöffnungen zu den Zu- oder Abgangsklemmen des Hilfsschalters liegen dabei teilweise in einer Reihe mit den Zugangsöffnungen zu den Anschlußklemmen der Installationsschaltgeräte.

Eine übliche Sammelschiene oder Sammelschienenanordnung, wie sie zur Querverdrahtung von Installationsschaltgeräten verwendet wird, besteht im wesentlichen aus einem längserstreckten Leiter, dem in regelmäßigen Abständen senkrecht zur Längserstreckungsrichtung weisende, kurze Leiterstücke angebracht sind, welche alle in einer gemeinsamen Ebene liegen, so daß insgesamt die Sammelschiene ein kammartiges Aussehen aufweist. Der Abstand zwischen den abweisenden Leiterstücken entspricht dabei dem Rastmaß oder der Modulbreite der Installationsschaltgeräte. Sind mehrere Installationsschaltgeräte nebeneinander in einem Verteilerkasten auf einer Normprofiltragschiene angeordnet, so kann durch einfaches Einschieben der Sammelschiene in die nebeneinanderliegenden Klemmen der Installationsschaltgeräte die gleichzeitige Verbindung der Klemmen aller Installationsschaltgeräte untereinander erfolgen.

Sind jedoch zwischen den Installationsschaltgeräten Hilfsschalter der heute bekannten Art, wie z.B. aus EP 0303965 oder EP 0815576 bekannt, angebracht, so ist dies nicht mehr möglich, da die Hilfsschalter den Leiterstücken der Sammelschiene im Wege stehen. In EP 0303965, Fig. 1, ist dies beispielsweise erkennbar. Es muß daher heute bei einer gemeinsamen Installation von Installationsschaltgeraten und Hilfsschaltern auf einer Normprofiltragschiene die Zu- und/oder Abgangsverdrahtungen zu jedem einzelnen Installationsgerät gesondert vorgenommen werden.

Die FR-A-2730854 zeigt eine Anordnung von einmoduligen elektrischen Steuerungs- und Leistungshauptgeräten, wie beispielsweise Leitungsschutzschalter, und einmoduligen elektrischen Zusatzgeräten, wie beispielsweise Anzeigen oder Steckdosen, wobei die Zusatzgeräte zwei nebeneinander liegende Anschlussklemmen für den Anschluss von Versorgungsleitungen aufweisen.

DE 1 949 313 A bzw. US 5 969 587 A offenbaren jeweils einen Hilfsschalter gemäß dem Oberbegriff des Anspruchs 1. Aufgabe der Erfindung ist es daher, einen Hilfsschalter mit weniger als einer ganzen Modulbreite so weiterzubilden, daß die Anschlußarbeit beim gemeinsamen Anbau von dem Hilfsschalter oder mehreren Hilfsschaltern im Verbund mit Installationsselbstschaltem auf einer Normprofiltragschiene unter Vermeidung der o.g. Nachteile vereinfacht ist, sowie eine Anordnung von Hilfsschaltern und Installationsschaltern anzugeben.

Diese Aufgabe wird erfindungsgernäß durch die Merkmale des Anspruches 1 gelöst. Dabei besitzt der Hilfsschafter erfindungsgemäß genau eine Anschlußklemme für den Zugangsleiter, Zugangsklemme genannt, und genau zwei Anschlußklemmen für den Abgangsleiter, Abgangsklemmen genannt. Die Zugangsklemme befindet sich im Bereich einer Schmalseite und die Abgangsklemmen befinden sich im Bereich der anderen Schmalseite. Die Abgangsklemmen verlaufen parallel zur benachbarten Schmalseite und die Zugangsöffnungen zum Einführen der Leiter befinden sich ebenfalls an der Schmalseite und von der Befestigungsseite aus gesehen hintereinander angeordnet, wobei die der Befestigungsseite näher gelegenen, hinteren Zugangsöffnung zugeordnete Abgangsklemme einen größeren Abstand von der Schmalseite einnimmt als die der weiter von der Befestigungsfläche entfernten, vorderen Zugangsöffnung zugehörige Abgangsklemme. Das Hilfsschaltergehäuse weist im Bereich zwischen der Befestigungsseite und den Zugangs- bzw. Abgangsklemmen an den hinteren Schmalseiten in diese einmündende, parallel zur Befestigungsebene in Richtung zur Gehäusemitte hin verlaufende Aussparungen auf, so dass bei Aneinanderrreihung des Hilfsschalters mit anderen Installationsschaltgeräten Anschlussfahnen von Querverdrahtungs-Sammelschienen der anderen Installationsschaltgeräte in den Aussparungen aufgenommen werden können.

Mit dieser Ausgestaltung kann der Abgangsleiter als erster in die hintere Zugangsöffnung eingeführt und dort festgeklemmt werden; die Einführung des Abgangsleiters in die vordere Zugangsöffnung wird dabei durch den hinteren Abgangsleiter nicht mehr behindert; der Abgangsleiter in der vorderen Zugangsöffnung ist während der Montage immer sichtbar.

Die Zu- und Abgangsklemmen des Hilfsschalters liegen dadurch erfindungsgemäß so, daß bei gemeinsamer Montage mehrerer Hilfsschalter mit Installationsschaltgeräten auf einer Normprofiltragschiene die Zu- und Abgangsklemmen der Hilfsschalter in einer Linie parallel zur Befestigungsebene liegen, und die Zu- und Abgangsklemmen der Installationsschaltgeräte auch auf einer Linie parallel zur Befestigungsebene liegen, wobei die Linie der Klemmen des Hilfsschalters und die Linie der Anschlußklemmen des Installationsschaltgerätes einen Abstand voneinander aufweisen.

Folglich besteht hinsichtlich einer Anordnung von Hilfsschaltern und Installationsschaltgeräten in einem Installationsverteiler der Kern der Erfindung darin, daß die Zuund/oder Abgangsklemmen mit den zugehörigen Zugangsöffnungen der Installationsschaltgeräte auf einer Linie parallel zur Befestigungsebene liegen, daß die Zuund/oder Abgangsklemmen mit den zugehörigen Zugangsöffnungen der Hilfsschalter auf einer Linie parallel zur Befestigungsebene liegen, und daß die Linie der Anschlußklemmen der Hilfsschalter und die Linie der Anschlußklemmen der Installationsschaltgeräte einen Abstand voneinander aufweisen.

Das Hilfsschaltergehäuse weist an den hinteren Schmalseiten in diese einmündende, parallel zur Befestigungsebene verlaufende, Aussparungen auf, deren Abstand von der Befestigungsseite dem Abstand entspricht, den Querverdrahtungs- Sammelschienen für zugehörige Installationsschaltgeräte in einer Installationsverteilung einnehmen.

Dadurch ist es nun möglich, bei gemeinsamer Anordnung von Installationsschaltgeräten und Hilfsschaltern auf einer Normprofiltragschiene, die Anschlußklemmen der Installationsschaltgeräte untereinander durch Sammelschienen zu verbinden, ohne daß der Hilfsschalter dem im Wege steht, da an der Stelle, an der sich der Hilfsschalter befindet, das abstehende Leiterstück der Sammelschiene in der Aussparung im Hilfsschaltergehäuse aufgenommen ist. Weiterhin ist es möglich, auch die Zu- und Abgangsklemmen der Hilfsschalter untereinander durch Sammelschienen zu verbinden.

Anhand der Zeichnungen, in der ein Ausführungsbeispiel der Erfindung dargestellt ist, sollen die Erfindung sowie weitere vorteilhafte Ausgestaltungen und Verbesserungen der Erfindung sowie weitere Vorteile näher erläutert und beschrieben werden.

Es zeigten:
- Fig. 1: eine Einsicht in einen Hilfsschalter, bei abgenommenen Gehäusedeckel.
- Fig. 2: eine Ansicht einer Anordnung von Hilfsschaltern und Installationsschaltgeräten auf einer Normprofiltragschiene

Gemäß Fig. 1 besitzt ein Hilfsschalter oder Signalschalter, der seitlich an einen Leitungsschutzschalter oder einen Fehlerstromschutzschalter angebaut werden kann, ein Gehäuse 11, dessen Außenkontur der Außenkontur des Installationsschaltgerätes entspricht. Es besitzt eine T-förmige Kontur mit einem Sockel 12 sowie einem Steg 13. Der Steg 13 befindet sich auf der Frontseite des Hilfsschalters 10. Auf der Befestigungsseite 14 besitzt der Hilfsschalter 10 eine Aussparung 15, die eine Nase 16 aufweist, mit der der Hilfsschalter 10 hinter einen nach Außen weisenden Schenkel 17 einer Hutprofiltragschiene 18 rastbar ist.

An der der Nase gegenüberliegenden Seite der Aussparung 15 ist eine flache Stufe 16a angebracht, mit der der Hilfsschalter 10 auf einen zweiten nach Außen weisenden Schenkel 17a einer Hutprofiltragschiene 18 abstützbar ist. Die Fig. 1 zeigt das eine schalenförmige Gehäuseteil.

Das Gehäuseunterteil, daß in der Figur dargestellt ist, wird dann mittels eines Deckels verschlossen.

Im Bereich der der Nase entgegengesetzt liegenden hinteren Schmalseitenfläche 20 befindet sich eine Anschlußklemme 21 für einen Zugangsleiter 22, wobei die Anschlußklemme 21, auch Zugangsklemme genannt, eine Klemmschraube 23 aufweist, die von der Frontseite, hier von der hinteren Frontseite 24 über eine Öffnung 25 für einen Schraubendreher zugänglich ist. An der hinteren Schmalseitenfläche 20 befindet sich weiter eine Zugangsöffnung 26, durch die der Anschlußleiter 22 der Zugangsklemme 21 zugeführt wird. Die Anschlußklemme 21 verläuft senkrecht zur Befestigungsebene oder parallel zur hinteren Schmalseitenfläche 20.

Im Bereich der entgegengesetzt liegenden hinteren Schmalseite 27 befinden sich zwei Anschlußklemmen 28 und 29, in denen je ein Abgangsleiter 30, 31 festgeklemmt werden kann. Der Abgangsleiter 30 wird über eine vordere Zugangsöffnung 32 mit der Abgangsklemme 28 und der Abgangsleiter 31 über eine hintere Zuführöffnung 33 der Abgangsklemme 29 zugeführt, wobei in beiden Klemmen 28, 29 die Abgangsleiter 30, 31 festgelegt und angeschlossen werden können.

Auch die Anschlußklemmen 28 und 29 verlaufen parallel zu der hinteren Schmalseitenfläche 27 oder senkrecht zur Befestigungsebene 14. An der hinteren Frontseitenfläche 34 sind Öffnungen 35, 36 angeordnet, die - wie die Anschlußklemmen 28 - in einer parallel zur Zeichenfläche liegenden Ebene liegen. Über die Öffnung 35 ist die Klemmschraube 37 der Anschlußklemme 28 und über die Öffnung 36 die Klemmschraube 38 der Abgangsklemme 29 einem Schraubendreher zugänglich.

Wenn die Abgangsleiter 30, 31 angeschlossen werden sollen, dann wird zunächst der Abgangsleiter 31 durch die hintere Zugangsöffnung 33 der Anschlußklemme 29 eingeführt, so daß zunächst der hintere Zugangsleiter 31 festgeklemmt werden kann. Nach festklemmen des hinteren Abgangsleiters wird der vordere Abgangsleiter 30 angeschlossen, was erfolgen kann, ohne daß dieses Anschließen durch den hinteren Abgangsleiter behindert wird.

Im Inneren des Hilfsschalters 10 befindet sich ein Schaltschloß 40, das über ein Betätigungselement 41 einen Kontakthebel 42 um eine gedachte Achse 43 verschwenken kann; hierbei kann der Kontakthebel 42 durch eine Blattfeder gebildet sein, wobei dadurch ein eigentlicher Drehpunkt, wie er in der Figur eingezeichnet und mit 43 bezeichnet ist, nicht vorhanden. Über einen Verbindungsleiter 44 wird der Kontakthebel 42 mit der Zugangsklemme 21 verbunden.

Der Kontakthebel 42 trägt ein bewegliches Kontaktstück 45, das mit einem ersten feststehenden Kontaktstück 46 und mit einem zweiten feststehenden Kontaktstück 47 in Kontakt bzw. in elektrisch leitende Verbindung bringbar ist. Das feststehende Kontaktstück 46 ist über einen Leiter 48 mit der Abgangsklemme 28 verbunden, wobei dieser Leiter 48 hinter der Abgangsklemme 29 geführt ist und nicht mit der Abgangsklemme 29 in Verbindung steht. Das andere feststehende Kontaktstück 47 ist mittels eines Verbindungsleiters 49 mit der Abgangsklemme 29 verbunden.

Da der Hilfsschalter 10 an Leitungsschutzschalter oder Fehlerstromschutzschalter angereiht werden soll, die zugangs- oder abgangsseitig mittels einer durchgehenden Querverdrahtung in Form einer Sammelschiene oder einer Sammelschienenanordnung verbunden wird, benötigt das Hilfsschaltergehäuse 10 auf beiden hinteren Schmalseitenflächen 20, 27 je eine parallel zur Befestigungsebene 14 verlaufenden Aussparung 50, 51, die jeweils in die hintere Schmalseitenfläche 20 bzw. 27 einmünden. Der Abstand beispielsweise der Aussparung 50 von der Befestigungsebene kann größer sein als der Abstand der Aussparung 51 von der Befestigungsebene, oder gegebenenfalls auch umgekehrt, was abhängig ist von der Ausgestaltung der mit dem Hilfsschalter verbundenen Installationsgeräte. Beide Abstände können natürlich auch gleich groß sein.

Zu ergänzen ist, daß die Klemmen 21, 28 und 29 jeweils in Klemmenaufnahmeräumen 52, 53 und 54 eingesetzt sind, die durch entsprechende Wandabschnitte oder Leisten (ohne Bezugsziffern) umgrenzt sind, so daß sich die Klemmen nicht innerhalb des Schaltgerätes verschieben können. Ebenfalls sind die Klemmen mit einem Steckschutz versehen, wie er im Stand der Technik bekannt ist, durch den verhindert wird, daß bei zugedrehter, aber nicht durch einen Leiter angeschlossener Klemme, unbeabsichtigt ein Leiterstück in den Klemmenaufnahmeraum eingeführt werden kann.

Fig. 2 zeigt eine Ansicht auf die unteren Schmalseitenflächen einer gemeinsame Anordnung von fünf erfindungsgemäßen Hilfsschaltern 10a,b,c,d,e und drei Installationsschaltgeräten 60a,b,c auf einer Hutprofilschiene 18. Die Zugangsöffnungen 26a,b,c,d,e zu den Zugangsklemmen der Hilfsschalter 10a,b,c,d,e befinden sich auf einer Linie parallel zur Befestigungsebene, ebenfalls die Zugangsöffnungen zu den Zugangsklemmen der Installationsschaltgeräte 60a,b,c. Die Linie der Zugangsöffnungen zu den Zugangsklemmen der Hilfsschalter 10a,b,c,d,e liegt dabei weiter von der Befestigungsebene entfernt als die Linie der Zugangsöffnungen zu den Zugangsklemmen der Installationsschaltgeräte 60a,b,c. Die Zugangsklemmen der Installationsschaltgeräte 60a,b,c sind untereinander durch eine Sammelschiene 70 verbunden. Die Zugangsklemmen 26a,b,c,d der Hilfsschalter 10a,b,c,d sind untereinander durch eine zweite Sammelschiene 80 verbunden. Sammelschiene 70 ist galvanisch von Sammelschiene 80 getrennt. Beide Sammelschienen, die Sammelschiene 70 und die Sammelschiene 80, können installiert und/oder entfernt werden, ohne die jeweils andere Sammelschiene entfernen zu müssen. An dem Installationsschaltgerät 60b ist an der Zugangsseite zusammen mit der Sammelschiene auch noch der Zugangsleiter 90 zur Stromzuleitung zu den Installationsschaltgeräten 60a,b,c installiert. Der Zugangsleiter 90 kann installiert und/oder entfernt werden, ohne die Querverdrahtung der Hilfsschalter über die Sammelschiene 80 oder die Querverdrahtung der Installationsschaltgeräte über die Sammelschiene 70 lösen zu müssen.

Wie aus der Fig. 2 ersichtlich, sind bei gemeinsamer Anordnung von Hilfsschaltern und/oder Installationsschaltgeräten auf einer gemeinsamen Normprofilschiene alle Anschlußklemmen der Hilfsschalter und der Installationsschaltgeräte aufgrund der erfindungsgemäßen Ausgestaltung der Hilfsschalter geordnet und übersichtlich so angeordnet, daß sie leicht zugänglich sind und die Hilfsschalter untereinander über Sammelschienen verbunden werden können und die Installationsschaltgeräte untereinander mit Sammelschienen verbunden werden können. Es ist leicht vorstellbar, hier aber nicht figürlich dargestellt, daß nach Entfernen der Sammelschienen 70 und 80 beispielsweise die Hilfsschalter 10c und 10d sowie der Installationsschalter 60c aus dem Verbund herausgenommen werden können, ohne daß damit die anderen Hilfsschalter und Installationsschalter auch entfernt werden müßten.

## Patentansprüche

1. Hilfsschalter mit Anschlußklemmen (21, 28, 29) für Zu- und Abgangsleiter (22, 30, 31), auch Zugangs- und Abgangsklemmen genannt, der an der Breitseite eines installationsschaltgerätes, gegebenenfalls auch im Verbund mit mehreren Installationsschaltgeräten und weiteren Hilfsschaltern auf einer Normprofiltragschiene (18) ansetzbar ist und ein Gehäuse (10) mit einer Frontseite, einer dieser gegenüberliegenden Befestigungsseite (14) und die Front- mit der Befestigungsseite (14) verbindende Schmalseiten (20, 27) aufweist, dessen Außenkontur der Außenkontur des Installationsschaltgerätes entspricht, und mit wenigstens einem dazwischen befindlichen Wechselschafter, wobei der Hilfsschalter genau eine Zugangsklemme (21) und genau zwei Abgangsklemmen (28,29) aufweist, wobei sich die Zugangsklemme (21) im Bereich einer ersten hinteren Schmalseite (20) und die Abgangsklemmen (28, 29) im Bereich der entgegengesetzt liegenden, zweiten hinteren Schmalseite (27) befinden, und wobei die Zugangsöffnungen (32, 33) zum Einführen der Abgangsleiter (30, 31) von der Befestigungsseite aus gesehen hintereinander an der zweiten hinteren Schmalseite (27) angeordnet sind, **dadurch gekennzeichnet, daß** die der Befestigungsseite nähergelegenen, ersten Zugangsöffnung (33) zugeordnete Abgangsklemme (29) einen größeren Abstand von der zweiten hinteren Schmalseitenfläche (27) einnimmt als die der weiter von der Befestigungsseite entfernten, zweiten Zugangsöffnung (32) zugeordnete Abgangsklemme (28), und dass das Hilfsschaltergehäuse (10) im Bereich zwischen der Befestigungsseite und den Zugangs- bzw. Abgangsklemmen an den hinteren Schmalseiten (20, 27) in diese einmündende, parallel zur Befestigungsebene (14) in Richtung zur Gehäusemitte hin verlaufende Aussparungen (50, 51) aufweist, so dass bei Aneinanderrreihung des Hilfsschalters mit anderen Installationsschaltgeräten Anschlussfahnen von Querverdrahtungs-Sammelschienen der anderen Installationsschaltgeräte in den Aussparungen 50, 51) aufgenommen werden können.

2. Hilfsschalter nach Anspruch 1, **dadurch gekennzeichnet, daß** die Zugangs- und Abgangsklemmen (21, 28, 29) parallel zur benachbarten Schmalseite (20, 27) verlaufen.

3. Hilfsschalter nach einem der vorigen Ansprüche, **dadurch gekennzeichnet, daß** die Zugangs- und Abgangsklemmen (21, 28, 29) in einem Klemmenaufnahmeraum (52, 53 und 54) untergebracht sind, in dem sie gehalten sind.

4. Hilfsschalter nach Anspruch 3, **dadurch gekennzeichnet, daß** die Zugangs- und Abgangsklemmen (21, 28, 29) mit einem Steckschutz versehen sind.

5. Hilfsschalter nach einem der vorigen Ansprüche, **dadurch gekennzeichnet, daß** der Hilfsschalter auf der Befestigungsseite (14) eine Aussparung (15) aufweist, die an einer Seite eine Nase (16) und an der der Nase (16) gegenüberliegenden Seite der Aussparung (15) eine flache Stufe (16a) aufweist.

6. Anordnung von Hilfsschaltem (10a, 10b, 10c, 10d) gemäß Anspruch 1 und Installationsschaltgeräten (60a, 60b, 60c) in einem Installationsverteiler, wobei Hilfsschalter und/oder Installationsschaltgeräte nebeneinander auf einer Normprofiltragschiene(18) befestigt sind, **dadurch gekennzeichnet, daß** die Zu- und/oder Abgangsklemmen mit den zugehörigen Zugangsöffnungen der Installationsschaltgeräte auf einer Linie parallel zur Befestigungsebene liegen, daß die Zu- und/oder Abgangsklemmen (25a, 25b, 25c, 25d) mit den zugehörigen Zugangsöffnungen (26a, 26b, 26c, 26d) der Hilfsschalter auf einer Linie parallel zur Befestigungsebene liegen, und daß die Linie der Anschlußklemmen der Hilfsschalter und die Linie der Anschlußklemmen der Installationsschaltgeräte einen Abstand voneinander aufweisen.

7. Anordnung von Hilfsschaltern (10a, 10b, 10c, 10d) und Installationsschaltgeräten (60a, 60b, 60c) gemäß Anspruch 6, **dadurch gekennzeichnet, daß** sowohl die Zu- und/oder Abgangsklemmen der Installationsschaltgeräte (60a, 60b, 60c) als auch die Zu- und/oder Abgangsklemmen (25a, 25b, 25c, 25d) der Hilfsschalter (10a, 10b, 10c, 10d) untereinander durch jeweils getrennte Sammelschienen (70, 80) verbindbar sind.

8. Anordnung von Hilfsschaltern (10a, 10b, 10c, 10d) und Installationsschaltgeräten (60a, 60b, 60c) gemäß Anspruch 7, **dadurch gekennzeichnet, daß** der Leiter (90) zur Stromeinspeisung in die Installationsschaltgeräte (60a, 60b, 60c) anklemmbar ist, ohne daß die die Zu- und/oder Abgangsklemmen (25a, 25b, 25c, 25d) der Hilfsschalter (10a, 10b, 10c, 10d) und/oder der Installationsschaltgeräte (60a, 60b, 60c) verbindenden Sammelschienen (70, 80) entfernt werden müssen.

9. Anordnung von Hilfsschaltern (10a, 10b, 10c, 10d) und Installationsschaltgeräten (60a, 60b, 60c) gemäß Anspruch 8, **dadurch gekennzeichnet, daß** einzelne Hilfsschalter (10a, 10b, 10c, 10d) mit den ihnen zugehörigen Instalistionsschaltgeräten (60a, 60b, 60c) aus dem Verbund entnehmbar sind, ohne die anderen Hilfsschalter (10a, 10b, 10c, 10d) und/oder Installationsgeräte (60a, 60b, 60c) ebenfalls entnehmen zu müssen.

## Claims

1. Auxiliary switch with connection terminals (21, 28, 29) for incoming and outgoing conductors (22, 30, 31), also referred to as incoming and outgoing terminals, it being possible for said auxiliary switch to be attached to the broad side of a service switching device, possibly also in combination with a plurality of service switching devices and further auxiliary switches on a top-hat rail (18) and said auxiliary switch having a housing (10) with a face-plate side, a fastening side (14) opposite said face-plate side and narrow sides (20, 27) connecting the face-plate side to the fastening side (14) the outer contour of said housing corresponding to the outer contour of the service switching device, and with at least one changeover switch located therebetween, the auxiliary switch having precisely one incoming terminal (21) and precisely two outgoing terminals (28, 29), the incoming terminal (21) being located in the region of a first rear narrow side (20) and the outgoing terminals (28, 29) being located in the region of the opposite, second rear narrow side (27), and the access openings (32, 33) for inserting the outgoing conductors (30, 31) being arranged one behind the other, when viewed from the fastening side, on the second rear narrow side (27), **characterized in that** the outgoing terminal (29) associated with the first access opening (33) which is closer to the fastening side assuming a greater distance from the second rear narrow side face (27) than the outgoing terminal (28), which is associated with the second access opening (32) which is further removed from the fastening side, and **in that** the auxiliary switch housing (10) has cutouts (50, 51), running in the direction towards the centre of the housing, in the region between the fastening side and the incoming or outgoing terminals on the rear narrow sides (20, 27), said cutouts opening out into said narrow sides, parallel to the fastening plane (14), with the result that, when the auxiliary switch is arranged in a row with other service switching devices, connecting lugs of cross-wiring busbars of the other service switching devices can be accommodated in the cutouts (50, 51).

2. Auxiliary switch according to Claim 1, **characterized in that** the incoming and outgoing terminals (21, 28, 29) run parallel to the adjacent narrow side (20, 27).

3. Auxiliary switch according to one of the preceding claims, **characterized in that** incoming and outgoing terminals (21, 28, 29) are accommodated in a terminal accommodating area (52, 53 and 54), in which they are held.

4. Auxiliary switch according to Claim 3, **characterized in that** the incoming and outgoing terminals (21, 28, 29) are provided with a plugging protection means.

5. Auxiliary switch according to one of the preceding claims, **characterized in that** the auxiliary switch has, on the fastening side (14), a cutout (15) which has, on one side, a tab (16) and, on that side of the cutout (15) which is opposite the tab (16), a flat step (16a).

6. Arrangement of auxiliary switches (10a, 10b, 10c, 10d) according to Claim 1 and service switching devices (60a, 60b, 60c) in a service distribution board, auxiliary switches and/or service switching devices being fastened next to one another on a top-hat rail (18), **characterized in that** the incoming and/or outgoing terminals with the associated access openings of the service switching devices are positioned on a line parallel to the fastening plane, **in that** the incoming and/or outgoing terminals (25a, 25b, 25c, 25d) with the associated access openings (26a, 26b, 26c, 26d) of the auxiliary switches are positioned on a line parallel to the fastening plane, and **in that** the line of the connecting terminals of the auxiliary switches and the line of the connecting terminals of the service switching devices are at a distance from one another.

7. Arrangement of auxiliary switches (10a, 10b, 10c, 10d) and service switching devices (60a, 60b, 60c) according to Claim 6, **characterized in that** both the incoming and/or outgoing terminals of the service switching devices (60a, 60b, 60c) and the incoming and/or outgoing terminals (25a, 25b, 25c, 25d) of the auxiliary switches (10a, 10b, 10c, 10d) can be connected to one another by respectively isolated busbars (70, 80).

8. Arrangement of auxiliary switches (10a, 10b, 10c, 10d) and service switching devices (60a, 60b, 60c) according to Claim 7, **characterized in that** the conductor (90) for feeding current into the service switching devices (60a, 60b, 60c) can be connected to the terminals without the busbars (70, 80) connecting the incoming and/or outgoing terminals (25a, 25b, 25c, 25d) of the auxiliary switches (10a, 10b, 10c, 10d) and/or the service switching devices (60a, 60b, 60c) needing to be removed.

9. Arrangement of auxiliary switches (10a, 10b, 10c, 10d) and service switching devices (60a, 60b, 60c) according to Claim 8, **characterized in that** individual auxiliary switches (10a, 10b, 10c, 10d) with the service switching devices (60a, 60b, 60c) associated therewith can be removed from the combination without the other auxiliary switches (10a, 10b, 10c, 10d) and/or service devices (60a, 60b, 60c) likewise needing to be removed.

## Revendications

1. Interrupteur auxiliaire avec des bornes de connexion (21, 28, 29) pour conducteurs d'arrivée et de départ (22, 30, 31), également appelées bornes d'arrivée et de départ, pouvant se monter sur un rail profilé de support normalisé (18) sur le côté large d'un appareil de connexion d'installation, le cas échéant également en liaison avec plusieurs appareils de connexion d'installation et d'autres interrupteurs auxiliaires, et comportant un boîtier (10) avec une face frontale, une face de fixation (14) opposée à celle-ci et des faces étroites (20, 27) reliant la face frontale avec la face de fixation (14), dont le contour extérieur correspond au contour extérieur de l'appareil de connexion d'installation, et avec au moins un interrupteur va et vient se trouvant entreelles, dans lequel l'interrupteur auxiliaire comporte exactement une borne d'arrivée (21) et exactement deux bornes de départ (28, 29), dans lequel la borne d'arrivée (21) se trouve dans le périmètre d'une première face étroite arrière (20) et les bornes de départ (28, 29) dans le périmètre de deuxième face étroite arrière (27) située à l'opposé, et dans lequel les ouvertures d'accès (32, 33) pour l'introduction des conducteurs de départ (30, 31) sont disposées l'une derrière l'autre sur la deuxième face étroite arrière (27), vues à partir de la face de fixation, **caractérisé en ce que** la borne de départ (29) affectée à la première ouverture d'accès (33) la plus proche de la face de fixation occupe un espace plus important vis à vis de la surface de la deuxième face étroite arrière (27) que la borne de départ (28) affectée à la deuxième ouverture d'accès (32) plus éloignée de la face de fixation, et **en ce que** le boîtier (10) de l'interrupteur auxiliaire comporte des évidements (50, 51) dans le périmètre situé entre la face de fixation et les bornes d'arrivée respectivement de départ, se propageant sur les faces étroites arrières (20, 27), débouchant dans celles-ci, parallèlement au plan de fixation (14) en direction du milieu du boîtier, de telle sorte que lors de la juxtaposition de l'interrupteur auxiliaire avec d'autres appareils de connexion d'installation, les traînages de connexion des rails de regroupement de câblages transversaux des autres appareils de connexion d'installation peuvent être logés dans les évidements (50, 51).

2. Interrupteur auxiliaire selon la revendication 1, **caractérisé en ce que** les bornes d'arrivée et de départ (21, 28, 29) passent parallèlement à la face étroite voisine (20, 27).

3. Interrupteur auxiliaire selon une des revendications précédentes, **caractérisé en ce que** les bornes d'arrivée et de départ (21, 28, 29) sont logées dans un logement de bornes (52, 53 et 54) dans lequel elles sont maintenues.

4. Interrupteur auxiliaire selon la revendication 3, **caractérisé en ce que** les bornes d'arrivée et de départ (21, 28, 29) sont pourvues d'une protection enfichable.

5. Interrupteur auxiliaire selon une des revendications précédentes, **caractérisé en ce que** l'interrupteur auxiliaire comporte sur la face de fixation (14), un évidement (15) comportant une saillie (16) sur une face et un cran plat (16a) sur la face de l'évidement (15) opposée à la saillie (16).

6. Agencement d'interrupteurs auxiliaires (10a, 10b, 10c, 10d) selon la revendication 1 et d'appareils de connexion d'installation (60a, 60b, 60c) dans un répartiteur d'installation, dans lequel les interrupteurs auxiliaires et/ou les appareils de connexion d'installation sont fixés juxtaposés sur un rail profilé de support normalisé (18), **caractérisé en ce que** les bornes d'arrivée et/ou de départ avec les ouvertures d'accès associées de l'appareil de connexion d'installation se trouvent sur une ligne parallèle au plan de fixation, **en ce que** les bornes d'arrivée et/ou de départ (25a, 25b, 25c, 25d) avec les ouvertures d'accès associées (26a, 26b, 26c, 26d) des appareils de connexion d'installation se trouvent sur une ligne parallèle au plan de fixation, et **en ce que** la ligne des bornes de connexion des interrupteurs auxiliaires et la ligne des bornes de connexion des appareils de connexion d'installation présentent une distance mutuelle.

7. Agencement d'interrupteurs auxiliaires (10a, 10b, 10c, 10d) et d'appareils de connexion d'installation (60a, 60b, 60c) selon la revendication 6, **caractérisé en ce que** les bornes d'arrivée et/ou de départ des appareils de connexion d'installation (60a, 60b, 60c) de même que les bornes d'arrivée et/ou de départ (25a, 25b, 25c, 25d) des interrupteurs auxiliaires (10a, 10b, 10c, 10d) peuvent être reliées entre elles respectivement par l'intermédiaire de rails de regroupement séparés (70, 80).

8. Agencement d'interrupteurs auxiliaires (10a, 10b, 10c, 10d) et d'appareils de connexion d'installation (60a, 60b, 60c) selon la revendication 7, **caractérisé en ce que** le conducteur (90) peut s'attacher dans les appareils de connexion d'installation (60a, 60b, 60c) pour l'alimentation électrique sans avoir à enlever les rails de regroupement (70, 80) reliant les bornes d'arrivée et/ou de départ (25a, 25b, 25c, 25d) des interrupteurs auxiliaires (10a, 10b, 10c, 10d) et/ou des appareils de connexion d'installation (60a, 60b, 60c).

9. Agencement d'interrupteurs auxiliaires (10a, 10b, 10c, 10d) et d'appareils de connexion d'installation (60a, 60b, 60c) selon la revendication 8, **caractérisé en ce qu'**il est possible de retirer des interrupteurs auxiliaires individuels (10a, 10b, 10c, 10d) avec leurs appareils de connexion d'installation correspondants (60a, 60b, 60c) du groupement sans avoir à retirer également les autres interrupteurs auxiliaires (10a, 10b, 10c, 10d) et/ou les appareils de connexion d'installation (60a, 60b, 60c).
